# EUROPÄISCHE PATENTSCHRIFT

(11) **EP 0 810 568 B1**
(45) Veröffentlichungstag und Bekanntmachung des Hinweises auf die Patenterteilung: **04.09.2002**
(21) Anmeldenummer: 97107747.4
(22) Anmeldetag: 12.05.1997
(51) Int. Cl.: G08B 17/113

(54) **Automatischer Brandmelder**
Automatic fire detector
Détecteur automatique d'incendie

(30) Priorität: 21.05.1996 DE 29609124 U
(43) Veröffentlichungstag der Anmeldung: 03.12.1997
(73) Patentinhaber: SIEMENS AKTIENGESELLSCHAFT, 80333 München (DE)
(72) Erfinder: Köhler, Laszlo, 81679 München (DE); Hochhauser, Thomas, 81245 München (DE); Kaiser, Klaus, 82293 Mittelstetten (DE)

(56) Entgegenhaltungen:
- CH-A- 633 122
- US-A- 4 315 594

## Beschreibung

Die Erfindung bezieht sich auf einen automatischen Brandmelder mit einem Meldersockel mit einer elektrischen Kontaktvorrichtung und einer mechanischen Verriegelungsvorrichtung und mit einem Meldereinsatz mit einer Leiterplatte sowie mit einer Melderkappe, welche mechanisch und elektrisch miteinander verbindbar sind.

Im allgemeinen sind automatische Brandmelder zweiteilig ausgebildet, dabei ist die Melderfassung mit mehreren Schrauben fest an der Decke installiert, wobei in die Melderfassung ein abnehmbares Melderteil eingesetzt werden kann. Das Melderteil selbst besteht dabei aus einer Leiterplatte mit den erforderlichen elektronischen Bauteilen und dem eigentlichen Meldersystem sowie einer Melderkappe, die das ganze abgedeckt. Für den elektrischen Anschluß waren bisher beispielsweise drei oder vier, im allgemeinen gleichförmig auf dem Kreisrand der Melderfassung verteilte Gleitkontakte vorgesehen, an die die Verdrahtung angeklemmt wurde. Der Meldereinsatz wies entsprechend angeordnete Kontakte auf, die durch das Drehen des Melders beim Einsetzen auch gleichzeitig die mechanische Verriegelung übernahmen. Um eine gute Verriegelung zu gewährleisten, war eine gleichmäßige Verteilung der Kontakte am Umfang erforderlich.

Aus CH 633 122 ist beispielsweise ein Melder bekannt, der ein Sockelteil und ein Melderteil aufweist, wobei die notwendigen Verbindungsorgane rotationssymmetrisch ausgebildet und koaxial angeordnet sind. Dadurch kann der Melderteil in den Sokkelteil in beliebiger Winkellage eingesetzt werden und behält seine Verdrehmöglichkeit zum Sockelteil. In einem Ausführungsbeispiel sind dabei die rotationssymmetrisch angeordneten elektrischen Kontakte im Sockelteil als gefederte Ring- bzw. Plattenkontakte ausgebildet, die mit Kontaktstiften, welche der Leiterplatte des Meßsystems im Melderteil zugeordnet sind, nach dem Einsetzen in Verbindung stehen.

Derartige Melder erfordern aufwendige Kontakte sowohl in der Melderfassung als auch im Meldereinsatz. Zudem ist die Verdrahtung umständlich, insbesondere dann, wenn drei oder vier elektrische Verbindungen notwendig waren. Darüber hinaus weisen in der Regel die Meldereinsätze eine mechanische Verriegelung in Forme einer Bajonettverriegelung auf. Das bedeutet ein Einsetzen und Verdrehen des Meldereinsatzes.

Ein solcher Bajonettverschluß ist beispielsweise aus US 4,315,594 für einen automatischen Brandmelder bekannt. Dort ist in der Beschreibung des Standes der Technik auch beschrieben, daß die elektrische Kontaktierung zwischen Sockel und Melderteil durch Kontaktfedern im Sockel und starre Kontakte im Melderteil realisiert wird.

In dem DE-GM-92 10 856 ist ein automatischer Brandmelder beschrieben, bei dem in der Melderfassung, die aus einem einfachen Spritzteil bestehen kann, ein mehrpoliger Anschlußblock mit den erforderlichen Steckbuchsen beispielsweise einrastbar angeordnet ist. Der Meldereinsatz weist eine Kontaktstiftleiste mit den entsprechenden Kontaktstiften auf, die dem Anschlußblock beim Einsetzen des Melders zwangsweise zugeordnet werden. Daher ist der Meldereinsatz drehbar in der umlaufenden Melderkappe angeordnet und in seiner Endlage arretierbar. Zu diesem Zweck weist der Meldereinsatz eine umlaufende Seitenwand, die als Zentrierungsring fungiert, auf. Die Melderkappe ist auf der Melderfassung mechanisch verriegelbar, wobei beim Einsetzen des Melders, d.h. Sensorsystem neben Meldereinsatz und Melderkappe, eine an der Melderkappe angeformte Verriegelungsnocke in einer schräg verlaufenden Kulissenführung einer Verriegelungskulisse geführt ist. Die Verriegelungskulisse ist an der Melderfassung derart angeordnet, daß ein vertikaler Hub für die Kontaktierung erreicht wird, wenn der Melder eingesetzt und eingedreht wird. Bei dem bekannten Brandmelder ist eine sichere und zuverlässige, jedoch sehr aufwendige elektrische Kontaktgabe und mechanische Verriegelung zwischen dem eigentlichen Melderteil und der Melderfassung gewährleistet. Der bekannte Melder ist jedoch sehr kostenintensiv konstruiert. Ebenfalls ist der Montageaufwand mit mehreren Befestigungsschrauben aufwendig. Der mehrpolige Anschlußblock weist mehrere Anschlußklemmen für die Anschlußdrähte der Meldeleitung sowie mehrere Anschlußbuchsen auf, in welche Kontaktstifte des Meldeeinsatzes eingesteckt werden müssen. Dabei muß diese Kontaktvorrichtung so ausgebildet sein, daß auch noch eine Drehung des Meldereinsatzes möglich ist.

Aufgabe der Erfindung ist es, oben geschilderte Nachteile zu vermeiden und einen automatischen Brandmelder zu schaffen, der eine einfache, schnelle und dennoch zuverlässige Montage ermöglicht.

Diese Aufgabe wird mit den Merkmalen des Anspruchs 1 gelöst. Bei dem erfindungsgemäßen automatischen Brandmelder ist der Meldersockel von einem Melderhalter gebildet, der an der Dekke mit einer zentrisch angeordneten Befestigungsvorrichtung, beispielsweise mit einer Schraube, befestigbar ist. Die Kontaktvorrichtung ist von mehreren in einem Kontakthalterblock einrastbaren Kontaktfedern gebildet, wobei jede Kontaktfeder an seinem freien Ende als Druckfeder ausgebildet ist. An ihrem anderen Ende ist jede Kontaktfeder als Federkraftklemme ausgebildet, in welcher die Meldeleitung angeschlossen werden kann. In der Melderkappe ist ein Teil des Meßsystems (Sensorsystem) integriert. Die Leiterplatte, die mit elektronischen Bauteilen bestückt ist, weist den ergänzten Teil des Meldersystems (Sensorsystem) auf und ist in der Meldekappe mechanisch arretierbar angeordnet. Die Melderkappe selbst ist ohne Drehbewegung auf dem Melderhalter mittels einer Schnappvorrichtung einrastbar. Dabei kontaktieren die Druckfedern auf den entsprechend zugeordneten Kontaktflächen der Leiterplatte die Leiterplatte.

Für die mechanische Arretierung der Leiterplatte ist zumindest ein Schnapphaken vorgesehen.

Zweckmäßigerweise können die elektrischen Bauteile, die von SMD-Bauteilen gebildet sein können, mit einem Korrosionsschutz versehen sein.
Der automatische Brandmelder ist beispielsweise als optischer Rauchmelder ausgebildet, der den wesentlichen Teil des Sensorsystems auf der Leiterplatte aufweist, wobei der ergänzende Teil des Sensorsystems, u.a. das Labyrinth in der Melderkappe integriert ist.

Am Beispiel eines optischen Rauchmelders wird die Erfindung kurz erläutert.
Die beiden Figuren 1 und 2 zeigen einen optischen Rauchmelder in verschiedenen Ausführungsformen im Schnitt dargestellt.

Gemäß der Figur 1 weist der Melderhalter MH zentrisch angeordnet eine Befestigungsvorrichtung BV in Form einer Schraube auf. Diese Einlochmontage gestattet ein einfaches und äußerst schnelles Anbringen des optischen Rauchmelders. Der Melderhalter MH weist einen Kontaktblock KB auf, in dem beispielsweise vier Kontaktfedern KF angeordnet sind. Diese Kontaktfedern KF sind erfindungsgemäß so ausgebildet, daß sie einerseits mit ihrem freien Ende als Druckfedern DF die entsprechend zugeordnete Kontaktfläche KFL der Leiterplatte LP kontaktieren, wenn die Melderkappe MK auf dem Melderhalter MH verrastbar aufgesetzt ist. Das andere Ende der Kontaktfeder KF ist als Federkraftklemme FKK ausgebildet, in die der Draht der Meldeleitung lediglich eingesteckt wird und mittels der Federkraft eine sichere Kontaktgabe gewährleistet. Die Leiterplatte LP ist mit den erforderlichen elektrischen und elektronischen Bauelementen BE und SB bestückt. Die Leiterplatte LP ist in der Melderkappe MK mechanisch arretierbar angeordnet, was bei einem anderen Ausführungsbeispiel in Figur 2 gezeigt ist. Die Leiterplatte LP kann zum Schutz der Bauteile SB einen Korrosionsschutz KS aufweisen. Die Melderkappe MK weist neben einer Melderanzeige MAN und den erforderlichen optischen Einrichtungen ein Labyrinth L und Raucheintrittsöffnungen RO auf. Die Melderkappe MK mit der integrierten Leiterplatte LP, wobei beide zusammen das elektronische und optische Sensorsystem bilden, wird lediglich durch Aufschnappen auf den Melderhalter MH mit diesem sowohl mechanisch als auch elektrisch verbunden.

Figur 2 zeigt schematisch im Schnitt eine andere Ausführung eines optischen Rauchmelders. Diese ist der Ausführung gemäß der Figur 1 ähnlich und weist dieselben Bezugszeichen auf. Hier ist die Schnappvorrichtung SV gezeigt, mittels derer die Melderkappe MK auf dem Melderhalter MH nur aufgeschnappt zu werden braucht. Ebenso ist hier schematisch die mechanische Arretierung MA der Leiterplatte LP in der Melderkappe MK in Form eines Schnapphakens gezeigt.

## Patentansprüche

1. Automatischer Brandmelder mit einem Meldersockel mit einer elektrischen Kontaktvorrichtung (KB) und einer mechanischen Verriegelungsvorrichtung (SV) und einem Meldereinsatz mit einer Leiterplatte (LP) sowie mit einer Melderkappe (MK), welche mechanisch und elektrisch miteinander verbindbar sind, wobei
der Meldersockel von einem an der Decke (D) anbringbaren Melderhalter (MH) gebildet ist,
wobei die Kontaktvorrichtung von mehreren in einem Kontakthalterblock (KB) angeordneten Kontaktfedern (KF) gebildet ist, wobei jede Kontaktfeder (KF) an ihrem freien Ende als Druckfeder (DF) ausgebildet ist, wobei in der Melderkappe (MK) ein Teil des Meßsystems integriert ist,
wobei die mit elektronischen Bauteilen (SB) bestückte Leiterplatte (LP) den ergänzenden Teil des Meldesystems aufweist und in der Melderkappe (MK) mechanisch arretierbar (MA) angeordnet ist,
wobei die Melderkappe (MK) ohne Drehbewegung auf den Melderhalter (MH) mittels einer Schnappvorrichtung (SV) einrastbar angeordnet ist,
**dadurch gekennzeichnet, daß** jede Kontaktfeder (KF) an ihrem anderen Ende als Federkraftklemme (FKK) und in den Kontaktblock einrastbar ausgebildet ist, und die Druckfedern (DF) und die Leiterplatte (LP) so zueinander angeordnet sind, daß beim Einrasten der Melderkappe (MK) auf den Melderhalter (MH) die Druckfedern (DF) entsprechend zugeordnete Kontaktflächen (KFL) direct auf der Leiterplatte (LP) kontaktieren.

2. Automatischer Brandmelder nach Anspruch 1,
**dadurch gekennzeichnet, daß** die elektronischen Bauteile (SB) auf der Leiterplatte (LP) mit einem Korrosionsschutz (KS) versehen sind.

3. Automatischer Brandmelder nach Anspruch 1 oder 2,
**dadurch gekennzeichnet, daß** er als optischer Rauchmelder ausgebildet ist.

4. Automatischer Brandmelder nach einem der Ansprüche 1 bis 3,
**dadurch gekennzeichnet, daß** der Melderhalter (MH) mit nur einer zentrisch angeordneten Befestigungsvorrichtung (BV) an der Decke (D) anbringbar ausgebildet ist.

## Claims

1. Automatic fire detector having a detector base with an electric contact-making device (KB) and a mechanical locking device (SV) and a detector insert with a printed circuit board (LP), and having a detector cap (MK), which can be connected to one another mechanically and electrically,
the detector base being formed by a detector holder (MH) that can be fixed to the ceiling (D),
the contact-making device being formed by a plurality of contact springs (KF) arranged in a contact-holder block (KB), each contact spring (KF) being formed as a compression spring (DF) at its free end, part of the measuring system being integrated in the detector cap (MK),
the printed circuit board (LP) fitted with electronic components (SB) having the complementary part of a detector system and being arranged such that it can be locked mechanically (MA) in the detector cap (MK),
the detector cap (MK) being arranged such that it can be latched onto the detector holder (MH) by means of a snap-action device (SV) without any rotational movement,
**characterized in that** at its other end, each contact spring (KF) is designed as a spring-force clamp (FKK) and can be latched into the contact block, and the compression springs (DF) and the printed circuit board (LP) are arranged in relation to each other in such a way that when the detector cap (MK) is latched onto the detector holder (MH), the compression springs (DF) make contact with appropriately associated contact surfaces (KFL) directly on the printed circuit board (LP).

2. Automatic fire detector according to Claim 1, **characterized in that** the electronic components (SB) on the printed circuit board (LP) are provided with protection against corrosion (KS).

3. Automatic fire detector according to Claim 1 or 2, **characterized in that** it is designed as an optical smoke detector.

4. Automatic fire detector according to one of Claims 1 to 3, **characterized in that** the detector holder (MH) is designed such that it can be fitted to the ceiling (D) by only one fastening means (BV) arranged centrally.

## Revendications

1. Détecteur automatique d'incendie comprenant un socle de détecteur pourvu d'un dispositif de contact électrique (KB) et d'un dispositif de verrouillage mécanique (SV), et une cartouche de détecteur comprenant une plaquette (LP) ainsi qu'un capuchon de détecteur (MK), qui peuvent être reliés l'un à l'autre de manière mécanique et électrique,
le socle de détecteur étant formé d'un support de détecteur (MH) qui peut être installé au plafond (D),
le dispositif de contact étant formé de plusieurs ressorts de contact (KF) situés dans un bloc de support de contacts (KB), chaque ressort de contact (KF) étant exécuté en tant que ressort de pression (DF) au niveau de son extrémité libre, une partie du système de mesure étant intégrée dans le capuchon de détecteur (MK),
la plaquette (LP) gamie de composants électroniques (SB) comprenant la partie complémentaire du système de détection et étant située dans le capuchon de détecteur (MK) d'une manière permettant son blocage mécanique (MA),
le capuchon de détecteur (MK) pouvant s'emboîter sur le support de détecteur (MH) sans mouvement de rotation au moyen d'un dispositif à déclic (SV),
**caractérisé en ce que** chaque ressort de contact (KF) est exécuté, au niveau de son autre extrémité, en tant que borne à effet de ressort (FKK) et de manière à pouvoir s'enclencher dans le bloc de contact, et les ressorts de pression (DF) et la plaquette (LP) sont disposés les uns par rapport à l'autre de manière à ce que, lorsque le capuchon de détecteur (MK) s'emboîte sur le support de détecteur (MH), les ressorts de pression (DF) contactent directement des surfaces de contact (KFL) correspondantes associées sur la plaquette (LP).

2. Détecteur automatique d'incendie selon la revendication 1, **caractérisé en ce que** les composants électroniques (SB) sur la plaquette (LP) sont pourvus d'une protection contre la corrosion (KS).

3. Détecteur automatique d'incendie selon la revendication 1 ou 2, **caractérisé en ce qu'**il est exécuté en tant que détecteur optique de fumée.

4. Détecteur automatique d'incendie selon l'une des revendications 1 à 3, **caractérisé en ce que** le support de détecteur (MH) est exécuté de manière à pouvoir être installé au plafond (D) au moyen seulement d'un dispositif de fixation (BV) disposé de manière centrale.
